# FASCICULE DE BREVET EUROPEEN

(11) **EP 1 747 312 B1**
(45) Date de publication et mention de la délivrance du brevet: **29.12.2010**
(21) Numéro de dépôt: 05769784.9
(22) Date de dépôt: 04.05.2005
(51) Int. Cl.: D03C 1/14

(54) **MECANISME DE FORMATION DE LA FOULE ET METIER A TISSER EQUIPE D'UN TEL MECANISME**
MECHANISMUS ZUR BILDUNG EINES WEBFACHS UND MIT DEM WEBFACH AUSGERÜSTETE WEBMASCHINE
MECHANISM FOR FORMING A SHED AND A LOOM PROVIDED WITH SAID SHED

(30) Priorité: 06.05.2004 FR 0404896
(43) Date de publication de la demande: 31.01.2007
(73) Titulaire: STAUBLI FAVERGES, 74210 Faverges (FR)
(72) Inventeur: FUMEX, André, F-74210 Cons Sainte Colombe (FR)
(74) Mandataire: Myon, Gérard Jean-Pierre
(86) Numéro de dépôt international: PCT/FR2005/001126
(87) Numéro de publication internationale: WO 2005/121423

(56) Documents cités:
- DE-C- 3 234 685
- FR-A- 2 836 488

## Description

L'invention a trait à un mécanisme de formation de la foule pour un métier à tisser. Elle concerne, notamment, les mécanismes de tirage dans lesquels des bielles sont utilisées pour transmettre à des cadres de lisse un mouvement généré par une ratière ou une mécanique d'armure. L'invention concerne également un métier à tisser équipé d'un mécanisme du type précité.

Dans le domaine de formation de la foule sur les métiers à tisser, il est connu d'utiliser des bielles qui assurent l'accouplement des organes mobiles d'actionnement avec des cadres de lisses à déplacement vertical montés sur le métier. Il est connu, par exemple de FR-A-2 836 488, qu'une bielle de transmission d'effort peut comprendre une partie tubulaire dans laquelle est engagé un embout pourvu d'un oeillet d'attelage à un levier oscillant ou un bras d'entraînement. Pour tenir compte des nombreuses configurations d'installation des mécanismes de formation de la foule, il est par ailleurs connu de prévoir des bielles réglables en longueur, avec une partie portant un oeillet et formant une tige destinée à être introduite et verrouillée à l'intérieur d'une partie tubulaire, grâce à une vis coopérant avec un écrou prisonnier dans la partie tubulaire et exerçant sur la tige un effort de pression contre une barrette également disposée dans la tige. Cette approche impose de prévoir des moyens de retenue, à l'intérieur de l'extrémité de la partie tubulaire, à la fois pour l'écrou et pour la barrette de réception de l'effort d'appui. Une telle approche impose également de prévoir des moyens de guidage de la tige pour éviter des déplacements parasites selon une direction transversale perpendiculaire à celle selon laquelle est appliqué l'effort d'immobilisation obtenu grâce à l'écrou. Ces contraintes induisent une construction élaborée pour l'extrémité de la partie tubulaire de la bielle, ce qui augmente son prix de revient sans que la précision obtenue soit, en pratique, satisfaisante. En outre, ces dispositions constructives peuvent gêner l'introduction totale de la tige dans la partie tubulaire, ce qui induit que la longueur minimale de la bielle ne peut pas être diminuée en deçà d'une valeur limite.

C'est à ces inconvénients qu'entend plus particulièrement remédier l'invention en proposant un nouveau mécanisme de formation de la foule dont la ou les bielles peuvent être aisément réglée(s) en longueur selon la configuration du métier à tisser, alors que son prix de revient demeure économique et que la précision de l'ajustement en longueur des bielles et sa fiabilité sont conformes aux exigences du domaine technique et permettent un fonctionnement du métier à tisser à haute vitesse.

Dans cet esprit, l'invention concerne un mécanisme de formation de la foule pour métier à tisser, ce mécanisme comprenant au moins une bielle réglable en longueur et/ou démontable comportant une première partie pourvue d'une tige apte à coulisser dans une partie tubulaire, ainsi que des moyens d'immobilisation de cette tige en position dans cette partie tubulaire, **caractérisée en ce que** cette bielle est équipée d'un fourreau dont le volume interne forme un logement de réception et de centrage de la tige par rapport à la partie tubulaire, ce fourreau étant disposé à l'intérieur de cette partie tubulaire et assurant le maintien en position par rapport à cette partie tubulaire d'au moins un des moyens d'immobilisation de la tige en position dans la partie tubulaire.

Grâce à l'invention, le fourreau qui est introduit dans l'extrémité de la partie tubulaire de la bielle assure plusieurs fonctions, à savoir le centrage de la tige par rapport à la partie tubulaire et le positionnement d'un ou de plusieurs moyens d'immobilisation, alors que la partie tubulaire est lisse et dépourvue de reliefs, ce qui facilite grandement sa fabrication.

Selon des aspects avantageux mais non obligatoires, un mécanisme de formation de la foule peut incorporer une ou plusieurs des caractéristiques suivantes prises dans toute combinaison techniquement admissible :
- Le fourreau est au moins en partie élastiquement déformable.
- Le fourreau porte ou forme au moins un organe de centrage par rapport à la surface intérieure de la partie tubulaire. Cet organe est avantageusement constitué par une patte élastiquement déformable et monobloc avec une partie du fourreau formant le logement précité de réception et de centrage de la tige, cette patte étant prévue pour venir en appui contre la surface intérieure de la partie tubulaire.
- Le fourreau est réalisé en matière synthétique, de préférence injectée, notamment en matière plastique injectée.
- Les moyens d'immobilisation précités comprennent une barrette immobilisée par le fourreau dans partie tubulaire, par coopération de formes, cette barrette étant prévue pour recevoir en appui la tige. Dans ce cas, la face de cette barrette destinée à recevoir la tige en appui ainsi que la face de cette barrette tournée vers la surface intérieure de la partie tubulaire sont pourvues de reliefs destinés à augmenter l'adhérence entre cette barrette et la tige, d'une part, et la partie tubulaire, d'autre part. Ces reliefs comprennent, de préférence, des dentures dont les dents s'étendent selon une direction globalement transversale par rapport à un axe longitudinal de la partie tubulaire. En variante, ces reliefs peuvent être des pointes, des rainures croisées, un moletage ou autre. On peut en outre prévoir que la dureté de ces reliefs est supérieure à la dureté de surface de la tige et/ou de la partie tubulaire, au moins au niveau des zones de ces tige et partie tubulaire qui sont destinées à être en contact avec ces reliefs. Cet aspect de l'invention permet d'augmenter le coefficient de frottement entre la barrette et la tige et/ou entre la barrette et la partie tubulaire par micro-incrustation des reliefs dans les surfaces de la tige et de la partie tubulaire. On peut ainsi transmettre de fortes charges au moyen du mécanisme de l'invention.
- Les moyens d'immobilisation comprennent un étrier monté sur le fourreau et/ou la partie tubulaire, ainsi qu'une vis apte à exercer sur l'étrier, à travers une ouverture ménagée dans le fourreau, un effort de blocage de la tige, cet effort étant dirigé selon une direction globalement transversale par rapport à un axe longitudinal de la partie tubulaire.

L'invention concerne également un métier à tisser équipé d'un mécanisme de formation de la foule tel que décrit ci-dessus. Un tel métier est plus facile à installer et à faire fonctionner que ceux de l'état de la technique. En particulier, le réglage du mécanisme de formation de la foule est facilité.

L'invention sera mieux comprise et d'autres avantages de celle-ci apparaîtront plus clairement à la lumière de la description qui va suivre d'un mode de réalisation d'un mécanisme conforme à son principe, donnée uniquement à titre d'exemple et faite en référence aux dessins annexés dans lesquels :
- la figure 1 est une représentation schématique de principe d'un métier à tisser conforme à l'invention ;
- la figure 2 est une coupe longitudinale de principe d'une des bielles du métier de la figure 1 ;
- la figure 3 est une vue analogue à la figure 2 et représente la bielle en cours de montage ;
- la figure 4 est une vue en perspective éclatée d'une partie de la bielle des figures 2 et 3.

A la figure 1, une ratière 1 est destinée à entraîner plusieurs cadres de lisses d'un métier à tisser M, un seul cadre de lisses étant représenté avec la référence 2. Le cadre 2 est entraîné avec un mouvement vertical oscillant F₁. Pour ce faire, un bras d'actionnement 1a de la ratière 1 est attelé, par une bielle 3 orientée obliquement, à un premier levier oscillant 4 lui-même relié par une bielle 3' à un second levier oscillant 4'. Les deux leviers 4 et 4' sont articulés respectivement autour d'axes 5 et 5' fixes par rapport au bâti 6 du métier. Les leviers 4 et 4' sont chacun reliés au cadre 2 par des bielles 3".

Il est prévu autant de bras 1a et d'ensembles de bielles 3, 3' et 3" et de leviers 4 et 4' que de cadres de lisses à entraîner.

Une bielle 3" est représentée sur les figures 2 à 4 et comprend une partie tubulaire 31 destinée à recevoir dans son volume intérieur V₃₁ une tige 32 appartenant à une pièce allongée 33 qui définit un oeillet 34 d'attelage au cadre 2. La partie 31 définit quant à elle un oeillet 35 d'attelage de la bielle 3 sur le levier 4.

La bielle 3" est réglable en longueur et démontable.

Un fourreau 40 est destiné à être introduit dans la zone d'extrémité V'₃₁ du volume V₃₁, c'est-à-dire la partie de ce volume la plus proche de l'extrémité 36 de la partie 31 opposée à l'oeillet 35, extrémité par laquelle la tige 32 pénètre dans le volume V₃₁.

Le fourreau 40 est réalisé par injection de matériau synthétique, notamment de polyamide ou de polyacétal, et présente de ce fait une certaine élasticité. Ce fourreau est monobloc et son corps principal 41 définit une ouverture allongée et traversante dont les dimensions transversales sont adaptées à la section transversale de la tige 32 et permettent le guidage à jeu réduit en translation de cette tige lors de son introduction dans cette ouverture, alors que le fourreau 40 est monté dans la partie 31.

Le volume interne V₄₁ de l'ouverture centrale du corps 41 constitue un logement de réception et de guidage de la tige 32, lors de sa mise en place et postérieurement à cette mise en place.

Le fourreau 40 est également pourvu d'une collerette 42 destinée à venir en appui contre l'extrémité 36 de la partie 31 afin de limiter le mouvement d'introduction du fourreau 40 dans le volume V₃₁, dans le sens de la flèche F₂.

La partie 31 est à section transversale globalement rectangulaire et l'on note 311 et 312 ses grands côtés, 313 et 314 ses petits côtés. Les dimensions transversales du fourreau 40 sont prévues pour permettre un centrage de ce fourreau par appui contre la surface interne 37 de la partie 31. Pour ce faire, le fourreau 40 est équipé de deux pattes élastiquement déformables 43 et 44 monoblocs avec le corps 41 et prévues pour venir respectivement en appui contre les petits côtés 313 et 314, ce qui permet de conserver globalement parallèle l'axe médian X₄₁ du logement V₄₁ avec l'axe longitudinal X₃₁-X'₃₁ de la partie 31.

La largeur l₄₀ du fourreau 40 est sensiblement égale à la distance d₃₁ entre les grands côtés 311 et 312, de telle sorte que le fourreau est maintenu latéralement en appui contre les faces internes de ces côtés lorsqu'il est introduit dans la partie 31.

L'ajustement précis en largeur du fourreau 40 dans le volume V₃₁ est obtenu grâce à quatre coins obliques par rapport à l'axe X₄₁, divergents vers la collerette 42 et répartis deux par deux sur les faces latérales du corps 41 et dont deux sont visibles avec la référence 47 sur la face latérale 41a du corps 41 tournée vers l'observateur à la figure 4.

Le fourreau 40 est également pourvu de deux ouvertures 45 et 46 destinée à être respectivement tournées vers les petits côtés 313 et 314 lorsque le fourreau 40 est en place dans la partie 31.

Un étrier 50 est rapporté sur le fourreau 40 et comprend une première branche 51 destinée à venir en appui sur l'extérieur du côté 313 lorsque le fourreau est en place dans la partie 31. L'étrier 50 comprend également une seconde branche 52 qui s'étend globalement selon une direction parallèle à l'axe X₄₁ et se termine par un retour 53 globalement perpendiculaire à la branche 52. Lorsque l'étrier 50 est en place, sa branche 52 s'étend au niveau de l'ouverture 45 et son retour 53 est dirigé vers le côté 313.

Un écrou rectangulaire 60 est disposé entre la branche 52 et le côté 313 et reçoit la tige 61 d'une vis 62 qui traverse un perçage 38 ménagé dans le côté 313.

Ainsi, le vissage de la vis 62 dans le taraudage 63 de l'écrou 60 permet de contrôler la position de cette vis selon une direction Y-Y' perpendiculaire à l'axe X-X' et parallèle aux côtés 311 et 312. Ceci permet d'exercer sur la branche 52 un effort de poussée F₃ dirigé vers le côté 314, cet effort étant transmis à la tige 32 lorsqu'elle est engagée dans le volume V₄₁.

Une barrette 70 est disposée au niveau de l'ouverture 46 et l'on note 71 sa face orientée vers le volume V₄₁ et 72 sa face orientée vers le côté 314. Les faces 71 et 72 sont parallèles et pourvues de dentures 71a, respectivement 72a, dont la dureté est supérieure à la dureté superficielle de la surface 37, au moins au niveau de la zone du côté 314 la plus proche de l'extrémité 36, d'une part, et de la surface de la tige 32, d'autre part.

Les dents des dentures 71a et 72a s'étendent selon une direction A-A' perpendiculaire à l'axe X₃₁-X'₃₁ et à la direction Y-Y'.

La barrette 70 est pourvue de deux talons 73 par lesquels elle peut venir en appui contre des talons 48 et 49 formés par le fourreau 40, de telle sorte que la barrette 70 ne peut pas passer à travers l'ouverture 46, alors même que sa surface 71 est exposée à travers l'ouverture 46 et en direction du volume V₄₁ dans la configuration de la figure 3, ce qui lui permet de recevoir en appui la tige 32 sous l'effet de l'effort F₃.

Ainsi, le volume V₄₁ constitue un logement de réception de la tige 32, alors que les éléments 50, 60, 62 et 70 permettent d'exercer sur cette tige l'effort d'immobilisation F₃ exercé selon la direction Y-Y'.

Sous l'effet de l'effort F₃, la tige 32 est fermement plaquée contre la denture 71a de la barrette 70, alors que la denture 72a est fermement plaquée contre le côté 314 de la partie 31. Compte tenu des duretés relatives de ces dentures par rapport aux duretés superficielles des pièces 31 et 32, il se produit des micro-incrustations des dents des dentures dans les parties en regard, ce qui permet d'augmenter sensiblement le coefficient de frottement entre les pièces 32 et 70, d'une part, 70 et 31, d'autre part, selon la direction longitudinale des pièces 31 et 32 et ce, d'autant plus que la direction A-A' est perpendiculaire à l'axe X₃₁- X'₃₁. On peut cependant obtenir de bons résultats en remplaçant les dentures 71a et/ou 72a par des dentures obliques ou croisées, par un moletage ou par des pointes.

Les pattes 43 et 44 et les coins 47 permettent de centrer le fourreau 40 dans le volume V₃₁. Ils peuvent se déformer élastiquement pour tenir compte d'un éventuel défaut d'alignement de l'axe central X₃₂-X'₃₂ de la tige 32 avec l'axe X₃₁-X'₃₁.

La longueur L₄₁ de l'ouverture du corps 41 est suffisante pour guider et soutenir efficacement la tige 32 à la fois lors de son mouvement d'introduction dans le sens de la flèche F₄ et lorsqu'elle est immobilisée par l'effort F₃. En pratique, cette longueur L₄₁ est au moins supérieure à la plus grande dimension de l'écrou 60 ou de la barrette 70.

Le montage et le réglage en longueur de la bielle 3" ont lieu en insérant partiellement la barrette 70 dans l'ouverture 46 d'une part, alors que l'étrier 50 est accroché sur le fourreau 40 et que l'écrou 60 est en appui sur la branche 52. Les éléments 50 et 60 sont maintenus en position grâce à l'accrochage de la branche 51 sur le fourreau 40. La barrette 70 ne risque pas de migrer vers le volume V₄₁ car elle est retenue par la coopération des parties 48, 49 et 73. Ensuite, le fourreau 40 ainsi équipé est introduit dans la partie 31, dans le sens de la flèche F₂. Puis la vis 62 est amenée en prise avec le taraudage 63, ce qui rend imperdable les éléments 40, 50, 60 et 70. Ensuite, la tige 32 est introduite dans le fourreau 40 et la partie 31 dans le sens de la flèche F₄ jusqu'à obtenir la longueur désirée pour la bielle 3" dont la vis 62 est alors serrée pour exercer l'effort F₃ d'immobilisation. En desserrant la vis 62 il est possible de modifier ultérieurement la longueur de la bielle ou de la démonter.

La partie tubulaire 31 est particulièrement simple à réaliser, donc économique.

Les autres bielles 3 et 3' du métier M peuvent êtres prévues selon le même principe que les bielles 3". En variante, certaines de ces bielles peuvent ne pas être réglables en longueur ou démontable.

L'invention n'est pas limitée aux métiers à ratière positive mais s'applique aux métiers à ratière négative, avec des bielles situées au-dessus des cadres, et au métiers à mécanique à cames.

## Revendications

1. Mécanisme de formation de la foule pour métier à tisser, ledit mécanisme comprenant au moins une bielle réglable en longueur et/ou démontable comportant une première partie pourvue d'une tige apte à coulisser dans une partie tubulaire, ainsi que des moyens d'immobilisation de ladite tige en position dans ladite partie tubulaire, **caractérisé en ce que** ladite bielle (3) est équipée d'un fourreau (40) dont le volume interne (V₄₁) forme un logement de réception et de centrage de ladite tige (32) par rapport à ladite partie tubulaire (31), ledit fourreau étant disposé à l'intérieur de ladite partie tubulaire et assurant le maintien en position par rapport à ladite partie tubulaire d'au moins un (50, 60, 70) desdits moyens d'immobilisation.

2. Mécanisme selon la revendication 1, **caractérisé en ce que** ledit fourreau (40) est au moins en partie élastiquement déformable.

3. Mécanisme selon l'une des revendications précédentes, **caractérisé en ce que** ledit fourreau (40) porte ou forme au moins un organe (43, 44, 47) de centrage par rapport à la surface intérieure (37) de ladite partie tubulaire (31).

4. Mécanisme selon la revendication 3, **caractérisé en ce que** ledit organe est une patte (43, 44) élastiquement déformable et monobloc avec une partie (41) dudit fourreau formant ledit logement (V₄₁), ladite patte étant prévue pour venir en appui contre ladite surface intérieure (37).

5. Mécanisme selon l'une des revendications précédentes, **caractérisé en ce que** ledit fourreau (40) est en matière synthétique, de préférence injectée.

6. Mécanisme selon l'une des revendications précédentes, **caractérisé en ce que** lesdits moyens d'immobilisation comprennent une barrette (70) immobilisée par ledit fourreau (40) dans ladite partie tubulaire (31) par coopération de formes (48, 49, 73), ladite barrette étant prévue pour recevoir en appui ladite tige (32).

7. Mécanisme selon la revendication 6, **caractérisé en ce que** la face (71) de ladite barrette (70) destinée à recevoir en appui ladite tige (32) et/ou la face (72) de ladite barrette tournée vers la surface intérieure (37) de ladite partie tubulaire (31) est/sont pourvue(s) de reliefs (71a, 72a) destinés à augmenter l'adhérence entre ladite barrette et ladite tige et/ou ladite partie tubulaire.

8. Mécanisme selon la revendication 7, **caractérisé en ce que** la dureté desdites reliefs (71a, 72a) est supérieure à la dureté de surface desdites tige (32) et partie tubulaire (31), au moins au niveau des zones de ces tige et/ou partie tubulaire destinées à être en contact avec lesdites reliefs.

9. Mécanisme selon l'une des revendications précédentes, **caractérisé en ce que** lesdits moyens d'immobilisation comprennent un étrier (50) monté sur ledit fourreau (40) et/ou ladite partie tubulaire (31), ainsi qu'une vis (62) apte à exercer, sur ledit étrier et à travers une ouverture (45) ménagée dans ledit fourreau, un effort (F₃) de blocage de ladite tige, ledit effort étant dirigé selon une direction (Y-Y') globalement transversale par rapport à un axe longitudinal (X₃₁-X'₃₁) de ladite partie tubulaire.

10. Métier à tisser (M) équipé d'un mécanisme de formation de la foule (1-70) selon l'une au moins des revendications précédentes.

## Claims

1. A shed-forming mechanism for a loom, said mechanism comprising at least one connecting rod that is adjustable in length and/or removable, comprising a first portion provided with a shank suitable for sliding in a tubular portion, and retention means for retaining said shank in position in said tubular portion, **characterized in that** said connecting rod (3) is fitted with a sheath (40) having an internal volume (V₄₁) that forms a housing for receiving and centering said rod (32) relative to said tubular portion (31), said sheath being placed inside said tubular portion and serving to hold, in position relative to said tubular portion, at least one (50, 60, 70) of said retention means.

2. A mechanism according to claim 1, **characterized in that** said sheath (40) is elastically deformable, at least in part.

3. A mechanism according to either preceding claim, **characterized in that** said sheath (40) carries or forms at least one member (43, 44, 47) for centering said tubular portion (31) relative to the inside surface (37).

4. A mechanism according to claim 3, **characterized in that** said member is an elastically deformable tab (43, 44) formed integrally with a portion (41) of said sheath forming said housing (V₄₁), said tab being designed to bear against said inside surface (37).

5. A mechanism according to any preceding claim, **characterized in that** said sheath (40) is made of synthetic material, preferably by injection molding.

6. A mechanism according to any preceding claim, **characterized in that** said retention means comprise a strip (70) retained by said sheath (40) in said tubular portion (31) by co-operating shapes (48, 49, 73), said strip being designed to receive said shank (32) bearing thereagainst.

7. A mechanism according to claim 6, **characterized in that** the face (71) of said strip (70) that is to receive said shank (32) bearing thereagainst, and/or the face (72) of said strip facing towards the inside surface (37) of said tubular portion (31) is/are provided with portions in relief (71a, 72a) for increasing adhesion between said strip and said shank and/or said tubular portion.

8. A mechanism according to claim 7, **characterized in that** the hardness of said portions in relief (71a, 72a) is greater than the surface hardness of said shank (32) and of said tubular portion (31), at least in the zones of said shank and/or said tubular portion that are designed to come into contact with said portions in relief.

9. A mechanism according to any preceding claim, **characterized in that** said retention means comprise a clamp (50) mounted on said sheath (40) and/or said tubular portion (31), together with a screw (62) suitable for exerting a force (F₃) on said clamp and through an opening (45) formed in said sheath, said force (F₃) serving to block said shank and being directed along a direction (Y-Y') that extends generally transversely relative to a longitudinal axis (X₃₁-X'₃₁) of said tubular portion.

10. A loom (M) fitted with a shed-forming mechanism (1-70) according to any preceding claim.

## Patentansprüche

1. Fachbildungsmechanismus für eine Webmaschine, wobei der Mechanismus mindestens eine in der Länge einstellbare und/oder demontierbare Kupplungsstange umfasst, die ein erstes, mit einem Stab versehenes Teil, der geeignet ist, in einem Rohrteil zu gleiten, sowie Mittel zur Festlegung des Stabes in Position in dem Rohrteil aufweist, **dadurch gekennzeichnet, dass** die Kupplungsstange (3) mit einer Hülse (40) ausgerüstet ist, deren Innenvolumen (V₄₁) einen Raum zur Aufnahme und Zentrierung des Stabes (32) in Bezug auf das Rohrteil (31) bildet, wobei die Hülse im Inneren des Rohrteils angeordnet ist und das Instellunghalten mindestens eines (50, 60, 70) der Festlegungsmittel in Bezug auf das Rohrteil sicherstellt.

2. Mechanismus nach Anspruch 1, **dadurch gekennzeichnet, dass** die Hülse (40) mindestens teilweise elastisch verformbar ist.

3. Mechanismus nach einem der vorhergehenden Ansprüche, **dadurch gekennzeichnet, dass** die Hülse (40) mindestens ein Organ (43, 44, 47) zur Zentrierung in Bezug auf die Innenfläche (37) des Rohrteils (31) trägt oder bildet.

4. Mechanismus nach Anspruch 3, **dadurch gekennzeichnet, dass** das Organ eine elastisch verformbare Lasche (43, 44) ist und einstückig mit einem Teil (41) der Hülse verbunden ist, das den Aufnahmeraum (V₄₁) bildet, wobei die Lasche vorgesehen ist, sich gegen die Innenfläche (37) abzustützen.

5. Mechanismus nach einem der vorhergehenden Ansprüche, **dadurch gekennzeichnet, dass** die Hülse (4C) aus Kunststoff, vorzugsweise gespritztem Kunststoff besteht.

6. Mechanismus nach einem der vorhergehenden Ansprüche, **dadurch gekennzeichnet, dass** die Festlegungsmittel eine Leiste (70) umfassen, die durch die Hülse (40) in dem Rohrteil (31) durch Formenschluss (48, 49, 73) festgelegt ist, wobei die Leiste vorgesehen ist, um den Stab (32) in Abstützung aufzunehmen.

7. Mechanismus nach Anspruch 6, **dadurch gekennzeichnet, dass** die Fläche (71) der Leiste (70), die in Auflage den Stab (32) aufnimmt, und/oder die Fläche (72) der Leiste, die zu der inneren Oberfläche (37) des Rohrteils (31) gerichtet ist, mit Reliefs (71a, 72a) versehen ist/sind, die vorgesehen sind, die Haftung zwischen der Leiste und dem Stab und/oder dem Rohrteil zu erhöhen.

8. Mechanismus nach Anspruch 7, **dadurch gekennzeichnet, dass** die Härte der Reliefs (71a, 72a) größer ist als die Härte der Fläche des Stabes (32) und des Rohrteils (31) mindestens an den Zonen des Stabes und/oder des Rohrteils, die dazu dienen, mit dem Relief in Kontakt zu stehen.

9. Mechanismus nach einem der vorhergehenden Ansprüche, **dadurch gekennzeichnet, dass** die Festlegungsmittel einen Bügel (50), der an der Hülse (40) und/oder dem Rohrteil (31) montiert ist, sowie eine Schraube (62) umfassen, die geeignet ist, auf den Bügel und durch eine in der Hülse eingearbeitete Öffnung (45) eine Kraft (F₃) zur Blockierung des Stabes auszuüben, wobei die Kraft in eine Richtung (Y-Y') im Wesentlichen quer in Bezug auf die Längsachse (X₃₁ - X'₃₁) des Rohrteils gerichtet ist.

10. Webmaschine (M), ausgerüstet mit einem Fachbildungsmechanismus (1 - 70) nach mindestens einem der vorhergehenden Ansprüche.
